# DEMANDE DE BREVET EUROPEEN

(11) **EP 4 560 410 A1**
(43) Date de publication de la demande: **28.05.2025**
(21) Numéro de dépôt: 23212383.6
(22) Date de dépôt: 27.11.2023
(51) Int. Cl.: G04B 17/32, G04B 18/02, G04B 43/00

(54) **PORTE-PITON POUR ORGANE RÉGLANT D'HORLOGERIE COMPRENANT UN PITON MUNI D'UN BRAS ANTIBLOCAGE**

(71) Demandeur: ETA SA Manufacture Horlogère Suisse, 2540 Grenchen (CH)
(72) Inventeur: DELEVAUX, Fabrice, 2336 Les Bois (CH); FEUSIER, Gaël, 2735 Bévilard (CH)
(74) Mandataire: ICB SA

(57) **Abrégé**

L'invention se rapporte à un porte-piton (1) pour organe réglant (10) d'un mouvement d'horlogerie, l'organe réglant (10) comprenant une masse inertielle, par exemple un balancier (23), un ressort-spiral (25) comprenant un ruban (2) enroulé sur lui-même selon plusieurs spires, et un pont de balancier (22), le porte-piton (1) comprenant un corps principal (31) destiné à être monté sur le pont de balancier (42), et un piton (34) monté sur le corps principal (31) selon une première direction, caractérisé en ce que le porte-piton (1) comprend un bras (5) s'étendant depuis le piton (34), le bras (5) étant dirigé selon une deuxième direction dirigée sous le corps principal (31), la deuxième direction formant un angle non nul avec la première direction, de manière à pouvoir passer au moins en partie sous un ressort-spiral (25) maintenu par le piton (34), lorsque le porte-piton (1) est monté sur l'organe réglant (10).

## Description

### Domaine technique de l'invention

L'invention a trait au domaine de l'horlogerie, et plus particulièrement au domaine de l'horlogerie mécanique, où la régulation de l'énergie motrice est fournie par un organe réglant.

L'invention concerne plus précisément un porte-piton pour organe réglant d'horlogerie comprenant un piton muni d'un bras antiblocage, ainsi qu'un organe réglant comportant un tel porte-piton, et un mouvement d'horlogerie comprenant un tel organe réglant.

### Arrière-plan technologique

Dans la plupart des montres mécaniques, l'énergie nécessaire à la rotation des aiguilles (par ex. des aiguilles indicatrices des minutes et des heures) est accumulée dans un barillet, puis dispensée par un système balancier-spiral, qui comprend un volant d'inertie appelé balancier, associé à un ressort sous forme d'un ruban enroulé en spirale, appelé spiral.

La rotation du balancier est entretenue - et ses oscillations comptées - par un mécanisme d'échappement comprenant une ancre animée d'un mouvement oscillant de faible amplitude, pourvue de deux palettes qui attaquent les dents d'une roue d'échappement. Ainsi attaquée, la roue d'échappement se voit imposer un mouvement de rotation pas-à-pas dont la fréquence est déterminée par la fréquence d'oscillation de l'ancre, elle-même calée sur la fréquence d'oscillation du balancier-spiral).

Par une extrémité interne, le spiral est fixé sur un arbre solidaire en rotation du balancier ; par une extrémité externe, le spiral est fixé sur un piton monté sur un porte-piton lui-même solidaire d'un pont (ou coq) fixe. Un piton comprend généralement une encoche délimitée par deux parois. L'extrémité externe du ressort-spiral est maintenue dans l'encoche, par exemple au moyen d'une colle.

Cependant, sous l'effet d'un choc, il arrive qu'une ou plusieurs spires externes du spiral passent sous le piton et se coincent derrière le piton.

En effet, lorsque le balancier oscille, le ressort spiral passe d'une configuration de contraction à une configuration d'extension, et vice versa, dans un plan de fonctionnement du ressort-spiral. De sorte que, si un choc se produit, le ressort-spiral peut se déformer transversalement au plan de fonctionnement, et avoir une ou plusieurs spires externes, qui passent sous le piton. Ainsi, l'oscillation du balancier est perturbée par ce blocage, ce qui engendre un dérèglement de la marche de l'organe réglant, voire son arrêt complet.

Pour éviter ce phénomène, il existe des porte-pitons dont l'extrémité du piton est sensiblement conique, de sorte que les spires sont amenées à glisser le long du cône et à repasser sous le piton, suite au passage et au blocage d'une ou plusieurs spires autour du piton. Le dérèglement de la marche de l'organe réglant dure le temps que le spiral reprenne sa place normale.

D'autres portes-pitons comportent des pitons avec une paroi plus longue du côté du ressort-spiral, afin d'entraver le passage des spires sous le piton Cependant, cette paroi doit être très proche du balancier, au risque que celui-ci heurte cette paroi lors d'un choc, créant ainsi une autre perturbation.

Néanmoins, ces porte-pitons ne sont pas satisfaisant, car ils n'éliminent pas complètement ce problème ou en créent de nouveaux.

### Résumé de l'invention

Le but de la présente invention est de pallier tout ou partie les inconvénients cités précédemment en proposant un porte-piton qui empêche la ou les spires externes du ressort-spiral de rester bloquées autour du piton, en particulier en cas de choc.

À cet effet, l'invention se rapporte à un porte-piton pour organe réglant d'un mouvement d'horlogerie, l'organe réglant comprenant une masse inertielle, par exemple un balancier, un ressort-spiral comprenant un ruban enroulé sur lui-même selon plusieurs spires, et un pont de balancier, le porte-piton comprenant un corps principal destiné à être monté sur le pont de balancier, et un piton monté sur le corps principal selon une première direction.

L'invention est remarquable en ce que le porte-piton comprend un bras s'étendant depuis le piton, le bras étant dirigé selon une deuxième direction dirigée sous le corps principal, la deuxième direction formant un angle non nul avec la première direction, de manière à passer au moins en partie sous un ressort-spiral maintenu par un piton, lorsque le porte-piton est monté sur l'organe réglant.

Grâce à l'invention, les spires ne peuvent pas passer sous le piton et se bloquer derrière celui-ci.

En effet, le bras retient les spires externes du spiral, lorsqu'elles se déforment dans la direction perpendiculaire au plan du ressort-spiral.

Ainsi, on évite de nuire aux performances chronométriques du mouvement, en faussant la marche de l'organe réglant, si une ou plusieurs spires sont retenues derrière la piton, ou si le balancier heurte le piton.

Selon une forme de réalisation particulière de l'invention, la deuxième direction est sensiblement perpendiculaire à la première direction.

Selon une forme de réalisation particulière de l'invention, le piton comprend une encoche destinée à accueillir une extrémité externe du ruban.

Selon une forme de réalisation particulière de l'invention, l'encoche comporte une paroi intérieure et une paroi extérieure, le bras s'étendant depuis la paroi intérieure.

Selon une forme de réalisation particulière de l'invention, le bras est orienté radialement vers l'axe de l'organe réglant.

Selon une forme de réalisation particulière de l'invention, le corps principal comprend un membre radial sur lequel est monté le piton.

Selon une forme de réalisation particulière de l'invention, le bras est allongé selon une direction longitudinale.

Selon une forme de réalisation particulière de l'invention, le bras a une forme de languette sensiblement plane.

Selon une forme de réalisation particulière de l'invention, le bras est destiné à s'étendre au moins au-delà de l'avant-dernière spire du ressort-spiral vers le centre du ressort- spiral, lorsque le ressort-spiral est en configuration d'extension, de préférence en configuration de contraction.

Selon une forme de réalisation particulière de l'invention, la paroi intérieure est plus longue que la paroi extérieure.

L'invention se rapporte également à un organe réglant d'horlogerie comprenant une masse inertielle, par exemple un balancier, un ressort-spiral comprenant un ruban enroulé sur lui-même selon plusieurs spires, et un tel porte-piton.

L'invention se rapporte encore à un mouvement d'horlogerie comprenant un tel organe réglant d'horlogerie.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue en perspective de dessus d'un organe réglant comprenant un porte-piton selon un mode de réalisation de l'invention,
- la figure 2 représente schématiquement une vue de dessus de l'organe réglant de la figure 1, sans pont de balancier,
- la figure 3 représente schématiquement une vue en perspective de dessous de l'organe réglant de la figure 1,
- la figure 4 représente schématiquement une vue de dessous de l'organe réglant de la figure 1, sans pont de balancier, et
- la figure 5 représente schématiquement une vue agrandie du pitonnage du ressort spiral et du piton de l'organe réglant de la figure 1.

### Description détaillée de l'invention

Les figures 1 à 3 montrent une représentation schématique d'une partie d'un mode de réalisation d'un organe réglant 10 comprenant un porte-piton 1 selon l'invention.

Un tel organe réglant 10 est destiné à être disposé dans un mouvement d'horlogerie pour réguler la marche dudit mouvement. Le mécanisme d'échappement n'est pas représenté sur les figures, ni le mouvement d'horlogerie.

L'organe réglant 10 comprend une masse inertielle, ici un balancier 23 annulaire, un ressort-spiral 25 comme élément de rappel élastique de la masse inertielle configuré pour la faire osciller, un arbre de balancier 4, et un pont de balancier 22. Les composants sont superposés de bas en haut selon l'ordre suivant, de bas en haut : le balancier 23, le ressort-spiral 25, et le pont de balancier 22.

L'arbre de balancier 4 traverse le centre du balancier et du ressort-spiral 25. L'arbre de balancier 4 est maintenu par deux paliers antichocs 28 agencés aux deux extrémités de l'arbre de balancier 4. Un premier palier, non représenté sur les figures, est agencé en dessous, et le second palier 28 est agencé dans le pont de balancier 22. Le pont de balancier 22 est doté d'un trou traversant dans lequel le deuxième palier 28 est maintenu.

Un plateau 13 destiné à coopérer avec une ancre du mécanisme d'échappement, est agencé à la base de l'arbre de balancier 4.

Le ressort-spiral 25 s'étend de préférence sensiblement dans un plan. Le ressort-spiral 25 comprend un ruban flexible 2 enroulé sur lui-même selon plusieurs spires, le ruban 2 ayant une raideur prédéfinie. L'extrémité interne du ruban 2 vient de matière ou est assemblée à un support rigide, généralement dénommée virole, non représentée sur les figures. Le support rigide a, par exemple, une forme sensiblement triangulaire, et est enfilé autour de l'arbre du balancier 4.

L'organe réglant 10 comprend un porte-piton 1 muni d'un piton 34 suspendu à l'extrémité d'un membre radial 33. Le porte-piton 1 est lié mécaniquement à l'extrémité externe 3 du ruban 2. Le porte piton 1 entoure le deuxième palier 28. Pour cela, le porte piton 1 comprend un anneau central 38 agencé autour du deuxième palier 28, et qui repose sur le pont de balancier 22. Le membre radial 33 s'étend radialement par rapport à l'anneau central 38.

En outre, le piton 34 est rigidement lié à l'extrémité externe 3 du ruban 2. Autrement dit, le piton 34 est solidaire de l'extrémité externe 3 du ruban 2. L'assemblage du piton 34 et du ressort spiral 25 est par exemple opéré par collage, brasage, soudage, par déformation de verre métallique, ou par une fixation mécanique.

Le piton 34 est mobile par rapport au pont de platine 22. A cette fin, le porte-piton 1 est mobile en rotation autour du deuxième palier 28. Le porte-piton 1 peut par exemple être déplacé sur une plage angulaire de 10°, voire de 20°. Ainsi, on peut régler la marche de l'organe réglant 10.

Le piton 34 est monté sur le corps principal 31 selon une première direction, de préférence sensiblement perpendiculaire au plan du corps principal 31, et/ou au plan de fonctionnement du ressort-spiral.

Selon l'invention, le porte-piton 1 comprend un bras 5 s'étendant depuis le piton 34, sous le au plan de fonctionnement du ressort-spiral.

Le bras 5 est dirigé selon une deuxième direction dirigée sous le corps principal 31. La deuxième direction forme un angle non nul avec la première direction, de manière à passer au moins en partie sous le ressort-spiral 25 maintenu par le piton 34. Le bras 5 est orienté radialement vers l'axe de l'organe réglant, et/ou du ressort-spiral 25. Le bras 5 est agencé à l'extrémité libre du piton 34.

La deuxième direction est de préférence sensiblement perpendiculaire à la première direction.

Sur la figure 5, le piton 34 comprend une encoche 8 destinée à accueillir une extrémité externe 3 du ruban 2. L'encoche 8 comporte une paroi intérieure 6 et une paroi extérieure 7. De préférence la paroi intérieure 6 est plus longue que la paroi extérieure 7. Le bras 5 s'étend vers l'axe de l'organe réglant, et/ou du ressort-spiral 25 depuis la paroi intérieure 6. Le bras 5 a une forme de languette sensiblement plane. Le bras 5 est allongé selon une direction longitudinale.

Lorsque le porte-piton 1 est monté sur l'organe réglant 10, le bras 5 s'étend au moins au-delà de l'avant-dernière spire 9 du ressort-spiral depuis l'extérieur vers l'axe du ressort- spiral, lorsque le ressort-spiral 25 est en configuration d'extension, de préférence en configuration de contraction ou en contraction de repos.

De préférence, le bras 5 s'étend au moins au-delà de plusieurs spires parmi les dernières. Ainsi, on augmente encore davantage la protection contre le risque de blocage des dernières spires autour du piton 34.

Naturellement, l'invention n'est pas limitée aux modes de réalisation d'organes réglant décrits en référence aux figures, et des variantes pourraient être envisagées sans sortir du cadre de l'invention.

## Revendications

1. Porte-piton pour organe réglant (10) d'un mouvement d'horlogerie, l'organe réglant (10) comprenant une masse inertielle, par exemple un balancier (23), un ressort-spiral (25) comprenant un ruban (2) enroulé sur lui-même selon plusieurs spires, et un pont de balancier (22), le porte-piton (1) comprenant un corps principal (31) destiné à être monté sur le pont de balancier (42), et un piton (34) monté sur le corps principal (31) selon une première direction, **caractérisé en ce que** le porte-piton (1) comprend un bras (5) s'étendant depuis le piton (34), le bras (5) étant dirigé selon une deuxième direction dirigée sous le corps principal (31), la deuxième direction formant un angle non nul avec la première direction, de manière à pouvoir passer au moins en partie sous un ressort-spiral (25) maintenu par le piton (34), lorsque le porte-piton (1) est monté sur l'organe réglant (10).

2. Porte-piton selon la revendication 1, **caractérisé en ce que** la deuxième direction est sensiblement perpendiculaire à la première direction.

3. Porte-piton selon la revendication 1 ou 2, **caractérisé en ce que** le piton (34) comprend une encoche (8) destinée à accueillir une extrémité externe (3) du ruban (2).

4. Porte-piton selon la revendication 3, **caractérisé en ce que** l'encoche (8) comporte une paroi intérieure (6) et une paroi extérieure (7), le bras (5) s'étendant depuis la paroi intérieure (6).

5. Porte-piton selon l'une, quelconque, des revendications précédentes, **caractérisé en ce que** le bras (5) est orienté radialement vers l'axe de l'organe réglant (10).

6. Porte-piton selon l'une, quelconque, des revendications précédentes, **caractérisé en ce que** le corps principal (31) comprend un membre radial (33) sur lequel est monté le piton (34).

7. Porte-piton selon l'une, quelconque, des revendications précédentes, **caractérisé en ce que** le bras (5) est allonge selon une direction longitudinale.

8. Porte-piton selon l'une, quelconque, des revendications précédentes, **caractérisé en ce que** le bras (5) a une forme de languette sensiblement plane.

9. Porte-piton selon l'une, quelconque, des revendications précédentes, **caractérisé en ce que** le bras (5) est destiné à s'étendre au moins au-delà de l'avant-dernière spire (9) du ressort-spiral (25) vers le centre du ressort-spiral (25), lorsque le ressort-spiral (25) est en position d'extension, de préférence lorsqu'il est en position de contraction.

10. Porte-piton l'une, quelconque, des revendications précédentes, **caractérisé en ce que** la paroi intérieure (6) est plus longue que la paroi extérieure (7).

11. Organe réglant pour mouvement d'horlogerie, l'organe réglant (10) comprenant une masse inertielle, par exemple un balancier (23), un ressort-spiral (25) comprenant un ruban enroulé (2) sur lui-même selon plusieurs spires, **caractérisé en ce qu'**il comprend un porte-piton (1) selon l'une, quelconque, des revendications précédentes.

12. Mouvement d'horlogerie, **caractérisé en ce qu'**il comprend un organe réglant selon la revendication 11.
